# EUROPÄISCHE PATENTSCHRIFT

(11) **EP 0 299 150 B1**
(45) Veröffentlichungstag und Bekanntmachung des Hinweises auf die Patenterteilung: **24.10.1990**
(21) Anmeldenummer: 88106028.9
(22) Anmeldetag: 15.04.1988
(51) Int. Cl.: B04B 5/04

(54) **Durchlaufzentrifuge, vorzugsweise zur industriellen Produktion von Proteinen aus menschlichem Blutplasma**
Continuous centrifuge, especially for the industrial production of proteins from human blood plasm
Centrifuge continu, en particulier pour la production industrielle de protéines à partir du plasma de sang humain

(30) Priorität: 13.07.1987 DE 3723092
(43) Veröffentlichungstag der Anmeldung: 18.01.1989
(73) Patentinhaber: Westfalia Separator AG, 59302 Oelde (DE)
(72) Erfinder: Wells, John R. Dr.,, Culver Citi, CA 90323 (US); Pautsch, Gunthard,, D-4740 Oelde 1, (DE); Kohlstette, Werner,, D-4740 Oelde 1 (DE); Grabbe, Detlef,, D-4722 Ennigerloh 2 (DE)
(74) Vertreter: Stracke, Alexander, Dipl.-Ing.

(56) Entgegenhaltungen:
- WO-A-81/03626
- DE-A- 2 938 367
- DE-A- 3 041 131
- DE-C- 2 423 319

## Beschreibung

Die Erfindung bezieht sich auf eine Durchlaufzentrifuge, vorzugsweise zur industriellen Produktion von Proteinen aus menschlichem Blutplasma, mit einer zylindrischen, mit mehreren konzentrisch angeordneten, im Bodenbereich untereinander verbundenen Kammern versehenen Schleudertrommel, in deren Innenbereich das Blutplasma oder dergleichen zugeführt und aus deren Außenbereich eine flüssige Phase kontinuierlich abgezogen wird.

Es ist eine Durchlaufzentrifuge dieser Art bekannt (DE-C 2 423 319), bei der die Schleudertrommel zwei konzentrisch angeordnete Kammern aufweist, die im Bodenbereich durch Kanäle verbunden sind, durch die Blutplasma o.dgl. aus der Innenkammer in die Außenkammer fließen kann. Aus dieser Außenkammer fließt die flüssige Phase in eine Schälkammer und wird über eine Schälscheibe nach außen geführt. Die von der flüssigen Phase abgetrennten Plasmaproteine (Eiweiß) setzen sich in den beiden Kammern der Schleudertrommel ab. Nachdem diese Kammern gefüllt sind, muß das Eiweiß vom Bedienungspersonal manuell aus diesen Kammern her ausgeschabt werden. Hierbei ist zu beachten, daß weder die Plasmaproteine bei diesem Vorgang vom Bedienungspersonal infiziert werden dürfen, noch daß das Bedienungspersonal mit in den Plasmaproteinen enthaltenen Krankheitskeimen in Berührung kommen darf.

Da die Schleudertrommel der bekannten Durchlaufzentrifuge sich ausschließlich aus hochbelastbaren Metallteilen zusammensetzt, kann diese Zentrifuge mit der maximalen Drehzahl betrieben werden, die das verwendete Zentrifugenmaterial erlaubt. Zur wirtschaftlichen Gewinnung der Plasmaproteine sind hochtourige Zentrifugen erforderlich.

Der Erfindung liegt die Aufgabe zugrunde, eine Durchlaufzentrifuge, vorzugsweise zur industriellen Produktion von Proteinen aus menschlichem Blutplasma, der eingangs genannten Art so zu gestalten, daß unter Aufrechterhaltung eines wirtschaftlichen Betriebs mit maximalen Drehzahlen das Produkt vor Kontaminationen und das Bedienungspersonal von im Produkt enthaltenen Krankheitskeimen geschützt werden sowie der Arbeitsaufwand bei der Entnahme und Lagerung der abgeschleuderten Proteine verringert wird.

Diese Aufgabe wird nach der Erfindung dadurch gelöst, daß in der Schleudertrommel konzentrisch zueinander angeordnete, im Bodenbereich durch mindestens einen Kanal miteinander verbundene ringförmige oder ringsegmentförmige Kammern bildende Kunststoffbehälter angeordnet sind, von denen der oder die der Drehachse der Schleudertrommel zugewandt liegenden Kunststoffbehälter einen Zulaufstutzen und der oder die im Außenbereich der Schleudertrommel vorgesehenen Kunststoffbehälter einen obenliegenden Ablaufkanal aufweisen,und daß die Außenflächen der Kunststoffbehälter, des oder der Verbindungskanäle, des oder der Ablaufkanäle und des oder der Zuflußstutzen sich an Innenflächen der Schleudertrommel und an die Schleudertrommel eingesetzten und demontierbaren Formteilen abstützen.

Da den Außenflächen der in die Schleudertrommel eingesetzten Kunststoffbehältern über den gesamten Flächenbereich Stützflächen zugeordnet sind, die durch Teile der Schleudertrommel durch eingesetzte und demontierbare Formteile oder durch Wandungen benachbarter Kunststoffbehälter gebildet werden können, sind von den Wandungen der Kunststoffbehälter während des Zentrifugalbetriebs nur Kräfte auf Stützflächen zu übertragen, so daß auch bei hochtourigen Zentrifugen als Kunststoffbehälter Kunststoffbeutel verwendet werden können.

Die Kunststoffbehälter werden steril angeliefert. Zur Aufrechterhaltung der Sterilität der Innenräume der Behälter werden die Zulauföffnungen und die Ablauföffnungen durch Stopfen verschlossen. Dieser Stopfenverschluß bleibt auch beim Einsetzen der Behälter in die Schleudertrommel und bei der Montage der Formteile und ggf. der Zwischenwände erhalten. Erst kurz vor dem Aufsetzen des Verteilers, der die Schälkammer für die abzuführende flüssige Phase begrenzenden Teile und des Trommeldeckels werden die Stopfen entfernt.

Nachdem die Innenräume der Kunststoffbehälter mit Proteinen gefüllt sind, wird die Schleudertrommel angehalten und es werden nach dem Lösen des Trommeldeckels und dem Entfernen der Trommelteile im Zulauf- und Ablaufbereich sowie einiger Formteile und Zwischenwände die gefüllten Kunststoffbehälter aus der Schleudertrommel entfernt und ggf. gelagert. Für die Entnahme der Plasmaproteine aus den Kunststoffbehältern müssen die Kunststoffbehälter zerstört werden.

Bei der erfindungsgemäßen Zentrifuge werden Produktverlustevermieden. Eine Reinigung der Trommeleinsätze zwischen den einzelnen Chargen ist nicht mehr erforderlich. Eine Trommelauskleidung aus Sondermaterialien, z.B. aus Titan, entfällt.

Weitere Kennzeichen und Merkmale der Erfindung ergeben sich aus den Unteransprüchen und der folgenden Beschreibung eines Ausführungsbeispiels, das in den Zeichnungen dargestellt ist.

Es zeigen:
Fig. 1 die Schleudertrommel einer Durchlaufzentrifuge mit eingesetzten Kunststoffbehältern im Vertikalschnitt, und zwar im Bereich eines unteren Verbindungskanals und eines oberen Ablaufkanals,
Fig. 2 eine Schleudertrommel mit eingesetzten Kunststoffbehältern im Vertikalschnitt, der versetzt zu dem Verbindungskanal und zu dem Ablaufkanal gelegt wurde,
Fig. 3 einen Montagezwischenzustand,
Fig. 4 einen Schnitt nach der Linie IV-IV in Fig. 3,
Fig. 5 einen Schnitt nach der Linie V-V in Fig. 1 und
Fig. 6 einen Schnitt nach der Linie VI-VI in Fig. 3,
Fig. 7 einen Schnitt nach der Linie VII-VII in Fig. 3.

Die Durchlaufzentrifuge weist eine Schleudertrommel 1 auf, die mit einem zylindrischen Unterteil 2, einem Deckel 3 und einem Verschlußring 4 versehen ist, durch den der Deckel gegenüber dem Unterteil festgelegt wird.

In dem Unterteil 2 befindet sich ein Kühlmantel 5, der von Kühlflüssigkeit durchströmt wird, auf dessen Funktion hier aber nicht weiter eingegangen wird. In dem in Fig. 1 dargestellten Ausführungsbeispiel fluchtet seine Innenfläche 6 mit der Innenfläche 7 des Deckels.

Der Füllraum der Schleudertrommel wird zur Drehachse 8 hin und nach unten durch ein Einsatzteil 9 begrenzt, dessen untere Bodenplatte 10 aus den einen stumpfen Winkel bildenden Plattenteilen 11 und 12 besteht.

In der in der Fig. 3 dargestellten Montagezwischenstellung sind auf der Bodenplatte 10 des Einsatzteiles 9 die Kunststoffbehälter 13 und 14 angeordnet, die über einen Kanal 15 im Bodenbereich untereinander verbunden sind.

Die konstruktive Ausbildung des Kanals 15 kann man aus der Fig. 4 entnehmen. Der Verbindungskanal 15 ist als Schlauch ausgebildet und über eine Rippe 16 mit dem Boden 17 des Kunststoffbehälters 13 verbunden. Der Kanal 15, die Rippe 16 und der Boden 17 des Behälters 13 sind einstückig ausgebildet. Der Kanal 15 ist ferner mit dem Kunststoffbehälter 14 verbunden, so daß die beiden konzentrisch angeordneten Behälter 13, 14 eine Baueinheit bilden.

Der Behälter 13 ist mit einem Zulaufstutzen 18 ausgerüstet. Der Kunststoffbehälter 14 weist einen obenliegenden Ablaufkanal 19 auf, der mit einem Ablaufstutzen 20 ausgerüstet ist. Der Zulaufstutzen 18 und der Ablaufstutzen 20 sind bei der Anlieferung und bei dem Einbau der Kunststoffbehälter in die Schleudertrommel durch Stopfen 21,22 verschlossen. Hierdurch wird verhindert, daß irgendwelche Verunreinigungen in den Innenraum der Kunststoffbehälter gelangen.

Bei dem in den Zeichnungen dargestellen Ausführungsbeispiel ist zwischen dem Kunststoffbehälter 13 und dem Kunststoffbehälter 14 ein Ringmantel 23 angeordnet, der Stützflächen für die benachbart liegenden Wandungen der genannten Behälter bildet. Der Ringmantel 23 besitzt Ausnehmungen, durch die der Verbindungskanal 15 und der Ablaufkanal 19 hindurchführen.

Unterhalb des Bodens 17 des Innenbehälters 13 bzw. der Innenbehälter ist ein Formteil 24, vorzugsweise aus Kunststoff gefertigt, angeordnet, das sich an der Bodenplatte 10 des Einsatzteils 9 abstützt und den Raum zwischen dem Boden 17 des oder der Innenbehälter und der Bodenplatte 10 ausfüllt. Dieses Formteil weist eine oder mehrere Ausnehmungen zur Aufnahme jeweils eines Verbindungskanals 15 auf. Damit die gesamte Außenfläche des durch einen Schlauch gebildeten Verbindungskanals 15 sich an Formteilflächen während des Zentrifugenbetriebes abstützen kann, werden in die Ausnehmung 25 des Formteils 24 weitere Formteile 26 eingesetzt.

Aus der Fig. 4 kann man entnehmen, daß die gesamte Oberfläche des Verbindungskanals 15 in Formteilen eingebettet ist.

Auch der Ablaufkanal 19 bzw. die Ablaufkanäle 19 werden in Formteilen 27,28 eingebettet, die zwisehen dem Oberboden 29 des innenliegenden Kunststoffbehälters 13 bzw. zwischen den Oberböden 29 der innenliegenden Kunststoffbehälter und dem Deckel 3 angeordnet werden.

Die Zuordnung dieser Formteile 27,28 zu dem Ablaufkanal 19 ergeben sich aus den Fig. 1 und 5.

Aus der Fig. 6 ergibt sich, daß die konzentrisch angeordneten Kunststoffbehälter 13 und 14 ringsegmentförmig ausgebildet sein können, so daß durch eine Reihe dieser Kunststoffbehälter der Innenraum der Schleudertrommel ausgefüllt wird. Durch die Verwendung kleinerer, ringsegmentförmiger Kunststoffbehälter 13 und 14 wird die Herstellung der Kunststoffbehälter im Blasverfahren ermöglicht.

Bei dem Ausführungsbeispiel nach der Fig. 6 stützen sich während des Betriebs benachbarte, radial verlaufende Wandungen der Kunststoffbehälter aneinander ab.

Die Durchlaufzentrifuge ist mit einem Verteilerraum 30 ausgerüstet, dem das Blutplasma über ein ortsfestes Einlaufrohr 31 zugeführt wird. Dem Verteilerraum 30 ist eine Sammelkammer 32 und ein Füllstutzen 33 zugeordnet, die in die Zulaufstutzen 18 der Kunststoffbehälter 13 eingreifen. In den Ablaufstutzen 20 des Ablaufkanals 19 greift ein Stutzen 34 ein, durch den die abgezogene flüssige Phase in eine Schälkammer 35 gelangt.

In dem dargestellten Ausführungsbeispiel (Fig. 2) ist die Bodenplatte 10 mit einem Ringsteg 36 versehen, auf dem sich der Ringmantel 23 abstützt. Der Ringsteg 36 weist im Bereich der Verbindungskanäle 15 Ausnehmungen 37 auf, die mit Ausnehmungen 38 in dem Ringmantel 23 fluchten. Die Ausnehmungen sind mit einem Formteil 39 ausgefüllt, welches eine Baueinheit mit den Kunststoffbehältern 13,14 und dem Verbindungskanal 15 bildet.

### Bezugszeichen

1 Schleudertrommel
2 Unterteil
3 Deckel
4 Verschlußring
5 Kühlmantel
6 Innenfläche
7 Innenfläche
8 Drehachse
9 Einsatzteil
10 Bodenplatte
11 Plattenteil
12 Plattenteil
13 Kunststoffbehälter
14 Kunststoffbehälter
15 Verbindungskanal
16 Rippe
17 Boden
18 Zulaufstutzen
19 Ablaufkanal
20 Ablaufstutzen
21 Stopfen
22 Stopfen
23 Ring
24 Formteil
25 Ausnehmung
26 Formteil
27 Formteil
28 Formteil
29 Oberboden
30 Verteiler
31 Einlaufrohr
32 Sammelkammer
33 Füllstutzen
34 Stutzen
35 Schälkammer
36 Ringsteg
37 Ausnehmung
38 Ausnehmung
39 Formteil

## Patentansprüche

1. Durchlaufzentrifuge, vorzugsweise zur industriellen Produktion von Proteinen aus menschlichem Blutplasma, mit einer zylindrischen, mit mehreren konzentrisch angeordneten, im Bodenbereich untereinander verbundenen Kammern versehenen Schleudertrommel, in deren Innenbereich das Blutplasma oder dergleichen zugeführt und aus deren Außenbereich eine flüssige Phase kontinuierlich abgezogen wird, dadurch gekennzeichnet, daß in der Schleudertrommel (1) konzentrisch zueinander angeordnete, im Bodenbereich durch mindestens einen Kanal (15) untereinander verbundene, ringförmige oder ringsegmentförmige Kammern bildende Kunststoffbehälter (13,14) angeordnet sind, von denen der oder die der Drehachse (8) der Schleudertrommel (1) zugewandt liegenden Kunststoffbehälter (13) einen Zulaufstutzen (18) und der oder die im Au- βenbereich der Schleudertrommel vorgesehenen Kunststoffbehälter einen obenliegenden Abiaufkanal (19) aufweisen, und daß die Außenflächen der Kunststoffbehälter, des oder der Verbindungskanäle, des oder der Ablaufkanäle und des oder der Zuflußstutzen sich an Innenflächen der Schleudertrommel (1) und an in die Schleudertrommel eingesetzten und demontierbaren Formteilen (24,26, 27,28) abstützen.

2. Durchlaufzentrifuge nach Anspruch 1, dadurch gekennzeichnet, daß der Verbindungskanal (15) zwischen einem innen- und einem außenliegenden Kunststoffbehälter (13,14) mit den Behältern fest verbunden ist.

3. Durchlaufzentrifuge nach Anspruch 2, dadurch gekennzeichnet, daß der Verbindungskanal (15) mit dem innenliegenden Behälter (13) einstückig ist, unterhalb des Bodens (17) des innenliegenden Behälters (13) verläuft und mit dem Boden durch eine Rippe (16) verbunden ist.

4. Durchlaufzentrifuge nach einem der Ansprüche 1 bis 3, dadurch gekennzeichnet, daß die Schleudertrommel (1) mit ringsegmentförmigen Kunststoffbehältern gefüllt ist, von denen jeweils ein innenliegender und der zugeordnete außenliegende Kunststoffbehälter (13,14), die über den Verbindungskanal (15) im Bodenbereich vereinigt sind, eine Baueinheit bilden.

5. Durchlaufzentrifuge nach Anspruch 4, dadurch gekennzeichnet, daß zwischen den ringsegmentförmigen Innenbehältern (13) und den ringsegmentförmigen Außenbehältern (14) ein Ringmantel (23) vorgesehen ist.

6. Durchlaufzentrifuge nach Anspruch 3 oder 4, dadurch gekennzeichnet, daß unterhalb des Bodens (17) des Innenbehälters oder der Innenbehälter ein Formteil (24) angeordnet ist, das eine oder mehrere Ausnehmungen (25) zur Aufnahme jeweils eines Verbindungskanals (15) aufweist und daß der dem Boden (17) des Innenbehälters oder den Böden der Innenbehälter benachbarte Teil der Ausnehmung durch weitere Formteile (26) ausgefüllt ist.

7. Durchlaufzentrifuge nach Anspruch 1, dadurch gekennzeichnet, daß zwischen einem Oberboden (29) des innenliegenden Kunststoffbehälters (13) oder den Oberböden der Innenbehälter und dem Deckel (3) der Schleudertrommel Formteile (27,28) angeordnet sind, die den Raum zwischen den genannten Bauelementen ausfüllen und in denen die Ablaufkanäle (19) des oder der Außenbehälter eingebettet sind.

8. Durchlaufzentrifuge nach Anspruchl, dadurch gekennzeichnet, daß die benachbarten Wände zweier Kunststoffbehälter (13,14) unmittelbar aneinanderliegen.

9. Durchlaufzentrifuge nach Anspruch 1, dadurch gekennzeichnet, daß die der Drehachse (8) der Schleudertrommel (1) zugewandt liegende Begrenzungswand des oder der Kunststoffbehälter (13) sich an einem den Füllraum der Schleudertrommel (1) zur Drehachse (8) hin und unten begrenzenden Einsatzteil (9) der Schleudertrommel abstützt.

10. Durchlaufzentrifuge nach Anspruch 9, dadurch gekennzeichnet, daß das Einsatzteil (9) eine Bodenplatte (10), die aus den Plattenteilen (11 und 12) besteht, aufweist, auf der sich der Boden des Kunststoffbehälters (14) und ein oder mehrere Formteile (24) abstützen, die unterhalb des Bodens (17) des Kunststoffbehälters (13) oder der Kunststoffbehälter (13) angeordnet sind.

11. Durchlaufzentrifuge nach Anspruch 10, dadurch gekennzeichnet, daß die Bodenplatte (10) mit einem Ringsteg (36) versehen ist, auf dem sich der Ringmantel (23) abstützt und der im Bereich der Verbindungskanäle (15) Ausnehmungen (37) aufweist, die mit Ausnehmungen (30) in dem Ringmantel (23) fluchten, wobei die Ausnehmungen (37,38) mit einem Formteil (39) ausgefüllt sind, welches eine Bauteinheit mit den Kunststoffbehältern (13,14) und dem Verbindungskanal (15) bildet.

12. Durchlaufzentrifuge nach einem der vorhergehenden Ansprüche, dadurch gekennzeichnet, daß die Formteile (24,26,27,28,39) aus Kunststoff gefertigt sind.

13. Durchlaufzentrifuge nach Anspruch 1, gekennzeichnet durch einen Verteilerraum (30), dem eine Sammelkammer (32) und Füllstutzen (33) zugeordnet sind, die in die Zulaufstutzen (18) der Innenbehälter eingreifen.

## Revendications

1. Centrifugeuse continue, de préférence pour la production industrielle de protéines, à partir de plasma sanguin humain, comportant un tambour de centrifugation cylindrique, pourvu de plusieurs chambres concentriques, reliées entre elles dans la région du fond, à l'intérieur duquel on envoie le plasma sanguin ou similaire et de la région extérieure duquel une phase liquide est extraite en continu, caractérisée en ce que, dans le tambour de centrifugation (1), sont disposés, concentriquement, l'un par rapport à l'autre, des réservoirs en matière plastique (13, 14), reliés entre eux dans la région du fond par au moins un canal (15), formant des chambres annulaires ou en segments d'anneaux, dont le ou les réservoir(s) en matière plastique (13), tourné(s) vers l'axe de rotation (8) du tambour de centrifugation (1), présente(nt) une tubulure d'arrivée (18) et le ou les réservoir(s) en matière plastique, prévu(s) dans la région extérieure du tambour de centrifugation, présente(nt) un canal de sortie (19) situé à la partie supérieure et en ce que les surfaces extérieures des réservoirs en matière plastique, du canal ou des canaux de liaison, du canal ou des canaux de sortie et de la ou des tubulure(s) d'arrivée prennent appui contre les surfaces intérieures du tambour de centrifugation (1) et contre des éléments façonnés (24, 26, 27, 28) démontables, insérés dans le tambour de centrifugation.

2. Centrifugeuse continue selon la revendication 1, caractérisée en ce que le canal de liaison (15) est relié de manière fixe aux réservoirs, entre un réservoir en matière plastique (13) situé à l'intérieur et un réservoir en matière plastique (14) situé à l'extérieur.

3. Centrifugeuse continue selon la revendication 2, caractérisée en ce que le canal de liaison (15) est réalisé d'une seule pièce avec le réservoir intérieur (13), s'étend au-dessous du fond (17) du réservoir intérieur (13) et est relié au fond par une nervure (16).

4. Centrifugeuse continue selon l'une des revendications 1 à 3, caractérisée en ce que le tambour de centrifugation (1) est rempli de réservoirs en matière plastique en forme de segments d'anneaux dont un réservoir en matière plastique (13) intérieur et le réservoir en matière plastique (14) extérieur associé qui sont réunis dans la région du fond, par le canal de liaison (15), forment une unité de construction.

5. Centrifugeuse continue selon la revendication 4, caractérisée en ce qu'on prévoit entre les réservoirs intérieurs (13), en forme de segments d'anneaux et les réservoirs extérieurs (14), en forme de segments d'anneaux, une enveloppe annulaire (23).

6. Centrifugeuse continue selon la revendication 3 ou 4, caractérisée en ce qu'on place, au-dessous du fond (17) du réservoir intérieur ou des réservoirs intérieurs, un élément façonné (24) qui comporte un ou plusieurs évidements (25), destinés à recevoir chacun un canal de liaison (15) et en ce que la partie de l'évidement, voisine du fond (17) du réservoir intérieur ou des fonds des réservoirs intérieurs, est remplie par d'autres éléments façonnés (26).

7. Centrifugeuse continue selon la revendication 1, caractérisée en ce qu'on place, entre un fond supérieur (29) du réservoir en matière plastique (13) intérieur ou les fonds supérieurs des réservoirs intérieurs et le couvercle (3) du tambour de centrifugation, des éléments façonnés (27, 28) qui remplissent l'espace compris entre les éléments de construction cités et dans lesquels sont noyés canaux de sortie (19) du ou des réservoir(s) extérieur(s).

8. Centrifugeuse continue selon la revendication 1, caractérisée en ce que les parois adjacentes de deux réservoirs en matière plastique (13, 14) s'appliquent directement l'une contre l'autre.

9. Centrifugeuse continue selon la revendication 1, caractérisée en ce que la paroi de délimitation, tournée vers l'axe de rotation (8) du tambour de centrifugation (1), du ou des réservoir(s) en matière plastique (13), prend appui contre l'insert (9) du tambour de centrifugation, délimitant l'espace à remplir du tambour de centrifugation (1), vers l'axe de rotation (8) et à la partie inférieure.

10. Centrifugeuse continue selon la revendication 9, caractérisée en ce que l'insert (9) est une plaque de fond (10) qui est constituée des éléments en plaque (11 et 12) et sur laquelle prennent appui le fond du réservoir en matière plastique (14) et un ou plusieurs éléments façonnés (24) qui sont placés au-dessous du fond (17) du ou des réservoir(s) en matière plastique (13).

11. Contrifugeuse continue selon la revendication 10, caractérisée en ce que la plaque de fond (10) est pourvue d'une cloison annulaire (36) sur laquellle prend appui l'enveloppe annulaire (23) et qui présente, dans la région des canaux de liaison (15), des évidements (37) qui sont alignés avec les évidements (30) pratiqués dans l'enveloppe annulaire (23), les évidements (37, 38) étant remplis par un élément façonné (39) qui forme une unité de construction avec les réservoirs en matière plastique (13, 14) et le canal de liaisoin (15).

12. Centrifugeuse continue selon l'une des revendications précédentes, caractérisée en ce que les éléments façonnés (24, 26, 27, 28, 39) sont en matière plastique.

13. Centrifugeuse continue selon la revendication 1, caractérisée par un compartiment de distribution (30) auquel est associée une chambre de collecte (32) et des tubulures de remplissage (33) qui s'engagent dans les tubulures d'arrivée (18) des réservoirs intérieurs.

## Claims

1. A continuous-flow centrifuge, preferably for the industrial production of proteins from human blood plasma, comprising a cylindrical centrifuging drum which is provided with a plurality of concentrically disposed chambers which are connected together in the bottom region, the blood plasma or the like being supplied to the inner region of the centrifuging drum and a liquid phase being continuously removed from the outer region thereof, characterised in that disposed in the centrifuging drum (1) are plastics containers (13, 14) which are arranged concentrically relative to each other and which are connected together in the bottom region by at least one passage (15) and which form chambers of a ring form or a ring segment form, the plastics container or containers (13) which is disposed towards the axis of rotation (8) of the centrifuging drum (1) having a feed connection (18) and the plastics container or containers disposed in the outer region of the centrifuging drum having a drain passage (19) disposed at the top, and that the outside surfaces of the plastics containers, the communicating passage or passages, the drain passage or passages and the feed connection or connections are supported against inside surfaces of the centrifuging drum (1) and shaped portions (24, 26, 27, 28) which are fitted into the centrifuging drum and which can be disassembled.

2. A continuous-flow centrifuge according to claim characterised in that the communicating passage (15) between an inwardly disposed and an outwardly disposed plastics container (13, 14) is fixedly connected to the containers.

3. A continuous-flow centrifuge according to claim 2 characterised in that the communicating passage (15) is in one piece with the inwardly disposed container (13), extends beneath the bottom (17) of the inwardly disposed container (13) and is connected to the bottom by a rib (16).

4. A continuous-flow centrifuge according to one of claims 1 to 3 characterised in that the centrifuging drum (1) is filled with plastics containers of ring segment form, of which a respective inwardly disposed plastics container (13) and the associated outwardly disposed plastics container (14), which containers are combined in the botton region by way of the communicating passage (15), form a respective structural unit.

5. A continuous-flow centrifuge according to claim 4 characterised in that an annular casing (23) is provided between the inner containers (13) of ring segment form and the outer containers (14) of ring segment form.

6. A continuous-flow centrifuge according to claim 3 or claim 4 characterised in that arranged beneath the bottom (17) of the inner container or containers is a shaped portion (24) which has one or more openings (25) for accommodating a respective communicating passage (15), and that the part of the opening which is adjacent to the bottom (17) of the inner container or the bottoms of the inner containers is filled by further shaped portions (26).

7. A continuous-flow centrifuge according to claim characterised in that arranged between an upper end portion (29) of the inwardly disposed plastics container (13) or the upper end portions of the inner containers and the cover (3) of the centrifuging drum are shaped portions (27, 28) which fill the space between the specified components and in which the drain passages (19) of the outer container or containers are embedded.

8. A continuous-flow centrifuge according to claim characterised in that the adjacent walls of two plastics containers (13, 14) lie directly one against the other.

9. A continuous-flow centrifuge according to claim characterised in that the boundary wall, which is towards the axis of rotation (8) of the centrifuging drum (1), of the plastic container or containers (13) is supported against an insert portion (9) of the centrifuging drum, the insert portion (9) delimiting the filling space of the centrifuging drum (1) towards the axis of rotation (8) and at the bottom thereof.

10. A continuous-flow centrifuge according to claim 9 characterised in that the insert portion (9) has a bottom plate (10) which comprises the plate portions (11 and 12) and on which are supported the bottom of the plastics container (14) and one or more shaped portions (24) which are arranged beneath the bottom (17) of the plastics container (13) or the plastics containers (13).

11. A continuous-flow centrifuge according to claim 10 characterised in that the bottom plate (10) is provided with an annular limb portion (36) on which the annular casing (23) is supported and which in the region of the communicating passages (15) has openings (37) aligned with openings (30) in the annular casing (23), wherein the openings (37, 38) are filled with a shaped portion (39) which forms a structural unit with the plastics containers (13, 14) and the communicating passage (15).

12. A continuous-flow centrifuge according to one of the preceding claims characterised in that the shaped portions (24, 26, 27, 28, 39) are made from plastics material.

13. A continuous-flow centrifuge according to claim characterised by a distributor space (30) with which are associated a collecting chamber (32) and filling connection (33), which engage into the feed connections (18) of the inner containers.
